# EUROPÄISCHE PATENTANMELDUNG

(11) **EP 1 099 785 A2**
(43) Veröffentlichungstag der Anmeldung: **16.05.2001**
(21) Anmeldenummer: 00121730.6
(22) Anmeldetag: 05.10.2000
(51) Int. Cl.: D03D 47/40

(54) **Verfahren und Vorrichtung zum Überwachen des Abziehens von Fangleisten auf Webmaschinen**

(30) Priorität: 11.11.1999 DE 19954139
(71) Anmelder: LINDAUER DORNIER GESELLSCHAFT M.B.H, 88129 Lindau (DE)
(72) Erfinder: Armbrust, Matthias, 88239 Wangen (DE); Birk, Michael, 88138 Hergensweiler (DE)

(57) **Zusammenfassung**

Die Erfindung betrifft ein Verfahren und eine Vorrichtung zur Überwachung des Abziehens von Fangleisten (21,21a), die bei der Gewebeherstellung auf Webmaschinen gebildet werden, wobei die Fangleisten nach deren Bildung von der Gewebebahn (19) abgetrennt und über wenigstens ein umlenkendes Mittel (22,22a) einem Sammelbehälter (23) zugeführt werden. Um das Abziehen der Fangleisten (21,21a) überwachen zu können, ist erfindungsgemäß vorgesehen, die Fangleisten (21,21a) über Führungsrollen (2,2a) einer Überwachungseinrichtung (1) zu führen und diese dabei in Drehung zu versetzen, wobei die Rotationsrichtung und/oder die Rotationsgeschwindigkeit der Führungsrollen (21,21a) durch eine Sensoreinrichtung (3, 4; 3a, 4a) erfasst und von einer elektronischen Auswerteeinrichtung (24) verarbeitet und ausgewertet werden.

## Beschreibung

Die Erfindung betrifft ein Verfahren und eine Vorrichtung zum Überwachen des Abziehens von zeitweilig an einer Gewebebahn vorhandenen Fangleisten auf Webmaschinen nach dem Oberbegriff der unabhängigen Patentansprüche.

Auf Webmaschinen werden zur Fixierung der Schussfadenenden ein- und auszugsseitig des Webfaches sogenannte, zeitweilig vorhandene Fangleisten gebildet, bestehend aus wenigstens zwei Fangleistenfäden und den Schussfadenenden.
Diese Fangleisten werden in kurzer Entfernung vom Bindepunkt des Gewebes abgeschnitten und über umlenkende Mittel von einer Fangleisten-Abzieheinrichtung einem Sammelbehälter zugeführt. Wenn der Materialfluss dieser abgeschnittenen Fangleisten nicht überwacht wird, können Störungen beim Abziehen durch Reissen der Fangleisten, durch Aufwickeln auf der Fangleisten-Abziehvorrichtung oder durch Aufwickeln auf den Warenabzug entstehen.

Zur Überwachung des Materialflusses der abgeschnittenen Fangleisten ist aus der DE-OS 28 20 251 eine Vorrichtung zum Festellen einer Fehlfunktion beim Abziehen von Fangleisten auf Webmaschinen bekannt.
Die Vorrichtung besteht aus einer Fangleisten-Abziehvorrichtung, welche ein Paar drehende Elemente umfasst, die unter Einklemmung der Fangleisten zwischen ihren Umfängen zusammenwirken und bei Drehung in entgegengesetzten Drehrichtungen die Fangleisten abziehen.
Wenigstens ein Element des Paares der drehenden Elemente ist federbelastet relativ in Richtung auf und weg von dem anderen drehenden Element bewegbar, um eine Klemm- und Abziehwirkung auf die Fangleisten auszuüben.
Die Vorrichtung besteht ferner aus einer Einrichtung zur Abgabe eines Alarmsignals, sobald die Wegbewegung des wenigstens einen Elements einen bestimmten Wert erreicht hat. Dass auf ein und derselben Webmaschine verschiedene Schussgarn- und
Fangleistengarnqualitäten, z.B. dicke und relativ dünne Garne verarbeitet werden können, ist allgemein bekannt.
Die vorbekannte Vorrichtung ist nun in Abhängigkeit von der relativen Dicke der Fangleiste, die in der Regel artikelbezogen ist, immer wieder neu vom Bedienpersonal einzustellen, wenn eine Fehlfunktion angezeigt werden soll.
Ein weiterer Nachteil der bekannten Vorrichtung besteht darin, dass die Fehlfunktion nicht unmittelbar nach deren Auftreten auch signalisiert wird, weil bei einer Fangleiste aus relativ dünnen Fangleisten- und Schussfäden, die Alarmeinrichtung erst nach mehrfachen Umschlingen eines der drehenden Elemente anspricht.

Ferner ist aus der EP 0 681 044 A1 ein Verfahren zum Abziehen von Abfallkanten und eine Abzugseinrichtung zur Verfahrensdurchführung bekannt.
Eine Überwachung des Materialflusses der vom Gewebe abgeschnittenen Fangleisten (Abfallkanten) offenbart die EP 0 681 044 A1 nicht.

Ausgehend von dem vorbekannten Stand der Technik besteht die Aufgabe der Erfindung darin, ein Verfahren und eine Vorrichtung zum Abziehen von Fangleisten auf Webmaschinen derart weiterzubilden, dass Störungen beim Abziehen der Fangleisten, unabhängig von der Qualität der Fangleisten- und Schussgarne, automatisch erkannt werden können.

Erfindungsgemäß wird die Aufgabe durch die in den unabhängigen Patentansprüchen genannten Merkmale gelöst.

Wesentliches Merkmal des erfindungsgemäßen Verfahrens ist, dass den die Fangleisten umlenkenden Mitteln eine Überwachungseinrichtung nachgeordnet ist, die das Vorhandensein der jeweiligen Fangleiste erfasst und dabei elektrische Signale generiert werden, dass die generierten Signale einer elektronischen Auswerteeinrichtung übertragen werden und dass diese Signale in einer Auswerteeinrichtung verarbeitet und ausgewertet werden. Die Signalerfassung kann dabei auf unterschiedlichstem Wege erfolgen und zwar auf induktivem, auf kapazitivem, auf optischem, auf piezoelektrischem oder auf drehmomentabhängigem Wege.

Mit dem erfindungsgemäßen Verfahren wird in vorteilhafterweise erreicht, dass das ordnungsgemäße Abziehen der Fangleisten durch Überwachung der Abzugsrichtung bzw. der Abzugsgeschwindigkeit sichergestellt werden kann. Störungen beim Abziehen der Fangleisten während des Webbetriebes können sicher und schnell erkannt werden, so dass diese keinen oder nur einen geringen Einfluss auf die Produktivität der Webmaschine ausüben.

Zur Verfahrensdurchführung ist den die Fangleisten umlenkenden Mitteln eine Überwachungseinrichtung nachgeordnet, die das Vorhandensein der Fangleisten mittels elektrischer Signale der Webmaschinensteuerung oder einer der Webmaschinensteuerung zugeordneten Steuerung signalisiert.
In einer ersten Ausführungsform besteht die Überwachungseinrichtung u.a. aus Führungsrollen, die durch ein zwangsweises Abziehen der Fangleisten mittels einer Fangleisten-Abzieheinrichtung in Drehung versetzt werden, wobei die Rotationsrichtung und/oder die Rotationsgeschwindigkeit der Führungsrollen durch eine Sensoreinrichtung erfasst wird und die dabei erzeugten elektrischen Signale in einer elektronischen Auswerteeinrichtung verarbeitet und ausgewertet werden.
Dabei ist jeder Führungsrolle eine Sensoreinrichtung zugeordnet, die wenigstens eine an oder in der Führungsrolle angebrachte Markierung und wenigstens einen gegenüber der Markierung ortsfest angeordneten Sensor aufweist.

Weitere vorteilhafte Ausführungen und Weiterbildungen der Erfindung sind in den abhängigen Patentansprüchen angegeben.

Die Markierung muss derart ausgebildet sein, dass der zugeordnete Sensor sicher darauf anspricht. Vorzugsweise beruht daher die Signalerfassung durch die Sensoreinrichtung auf einem induktiven, kapazitiven oder optischen Verfahren, d.h. der Sensor kann als Hallsensor, als optischer Reflektionssensor oder als kapazitiver Sensor ausgebildet sein, denen jeweils entsprechende Markierungen in Form eines an oder in der Führungsrolle befestigten Permanentmagneten, einer an der Führungsrolle angebrachten optischen Markierung oder einer kapazitiv wirkenden Markierung zugeordnet sind.

Die Sensoreinrichtung ist derart ausgebildet, dass sie bei Drehung der Führungsrollen eine von der Drehzahl der Webmaschine abhängige typische Signalfolge erzeugt.
Vorzugsweise werden bei jeder Führungsrolle mehrere zeitlich nacheinander folgende, periodisch bei jeder Umdrehung der Führungsrolle wiederkehrende Signale erzeugt. Dies wird dadurch erreicht, dass z.B. mehrere Markierungen unter unterschiedlichen Drehwinkeln in oder an der Führungsrolle angeordnet sind, wobei die Markierungen mit wenigstens einem den Markierungen gegenüberliegend angeordneten ortsfesten Sensor kommunizieren. Alternativ können mehrere voneinander beabstandete, ortsfeste Sensoren vorgesehen sein.

Bei einer Überwachung der Fangleiste mit piezoelektrischen Mitteln kann die
Überwachungseinrichtung analog der zur Überwachung mit induktiven, kapazitiven oder optischen Mitteln aufgebaut sein, allerdings sind dann die Führungsrollen drehfest gehalten. Der von der Fangleiste kontaktierte Bereich der Führungsrolle ist mit wenigstens einem piezoelektrischen Element ausgerüstet.

Bei einer Überwachung der Fangleiste mit drehmomentgeregelten Mitteln ist die Fangleisten-Abzieheinrichtung mit einem drehmomentgeregelten elektromotorischen Antrieb ausgerüstet.

Im Falle der Ausbildung der Überwachungseinrichtung mit drehend angeordneten Führungsrollen, ermittelt die elektronische Auswerteeinrichtung zur Verarbeitung der von der Überwachungseinrichtung kommenden Signale selbständig die drehzahlabhängigen Zeitabstände der aufeinanderfolgenden Signale und überwacht deren zeitlich definierte Wiederkehr. Im Störungsfall wird eine Störmeldung generiert und/oder die Webmaschine stillgesetzt.

Vorzugsweise ist die elektronische Auswerteeinrichtung Bestandteil der Webmaschinensteuerung. Sie kann aber auch ein direkter Bestandteil der Überwachungseinrichtung sein.

Die Kommunikation der Überwachungseinrichtung mit der Auswerteeinrichtung erfolgt vorzugsweise über ein Bus-System, insbesondere ein CAN-Bus System.

Nachfolgend wir die Erfindung anhand von Ausführungsbeispielen mit Bezugnahme auf die Zeichnungsfiguren näher erläutert. Aus den Zeichnungen und ihrer Beschreibung gehen weitere Merkmale und Vorteile der Erfindung hervor. Es zeigen:
- Figur 1:: eine schematische Darstellung einer Webmaschine mit der Fangleisten-Abzieheinrichtung und mit der Überwachungseinrichtung;
- Figur 2:: eine Schnittdarstellung der Überwachungseinrichtung mit induktiver Signalerfassung;
- Figur 2A:: einen Schnitt entlang der Linie A-A in Figur 2 mit zwei nebeneinander liegenden Sensoren;
- Figur 3:: eine Schnittdarstellung der Überwachungseinrichtung mit gegenüber der Figur 2 geänderter induktiver Signalerfassung;
- Figur 4:: eine Schnittdarstellung der Überwachungseinrichtung mit piezoelektrischer Signalerfassung;
- Figur 5:: eine schematische Darstellung der Webmaschine mit einer ersten und einer zweiten drehmomentgeregelten Fangleisten-Abzieheinrichtung;
- Figur 6:: den Signalverlauf der von der Sensoreinrichtung in Figur 2 oder 3 abgegebenen Signale über die Zeit bzw. abhängig vom Drehwinkel der Führungsrollen;
- Figur 7:: den Signalverlauf der von der Sensoreinrichtung in Figur 2A abgegebenen Signale über die Zeit bzw. abhängig vom Drehwinkel der Führungsrollen.

Figur 1 zeigt eine schematische Ansicht einer Webmaschine 16 mit einem Hauptantrieb 17. Auf Einzelheiten der Webmaschine und der Gewebebildung soll hier nicht weiter eingegangen werden, da dies nicht wesentlich für die Erfindung ist. Die Webmaschine 16 wird von einer Webmaschinensteuerung 18 gesteuert. Die Gewebebahn 19 wird, ausgehend vom Bindepunkt 20, d.h. dem Punkt der Gewebebildung, aus der Webebene nach unten abgezogen. Zur Fixierung der hier nicht dargestellten eintragsseitigen und auszugsseitigen Schussfadenenden wird an der Gewebebahn 19 eine eintragsseitige und eine auszugsseitige Fangleiste 21, 21a gebildet. Die Fangleisten 21, 21 a werden in kurzer seitlicher Entfernung vom Bindepunkt 20 der Gewebebahn 19 abgeschnitten und über umlenkende Mittel 22, 22a und über die erfindungsgemäß ausgebildete Überwachungsseinrichtung 1 unter Passieren der Fangleisten-Abzieheinrichtung 25 einem Sammelbehälter 23 zugeführt.
Die Überwachungseinrichtung 1, die ebenfalls als umlenkendes Mittel arbeiten kann, stellt mit drehend gelagerten Führungsrollen 2, 2a in Verbindung mit der an sich bekannten drehangetriebenen Fangleisten-Abzugseinrichtung 25, die zwischen den umlenkenden Mitteln 22, 22a und dem Sammelbehälter eingeordnet ist, ein fehlerfreies Abziehen der Fangleisten 21, 21a sicher.
Um die z.B. auf der Spannkraft der Fangleisten 21, 21a beruhende Rotation der Führungsrollen 2, 2a zu gewährleisten, kann die Oberfläche der Führungsrollen-Kehlung 2', 2a' eine bestimmte Struktur aufweisen.

In einer ersten Ausführung der Erfindung gemäß der Figur 2 besteht die Überwachungseinrichtung 1 aus einem an geeigneter Stelle des Webmaschinenrahmens 16a angeordneten Träger 5, welcher zwei etwa U-förmige Ausnehmungen 7, 7a aufweist, in welchen auf einer gemeinsamen Achse 6 jeweils eine Führungsrolle 2, 2a zur Führung von jeweils einer Fangleiste 21, 21a drehbar gelagert ist. Die Fangleisten 21, 21a werden in der Kehlung 2', 2a' der Führungsrolle 2, 2a geführt, wobei das Abziehen der Fangleisten 21, 21a mittels der Fangleisten-Abzieheinrichtung 25 die Führungsrollen 2, 2a in Rotation versetzt.

In wenigsten eine der Seitenflächen 2b, 2b' der Führungsrollen 2, 2a sind Markierungen in Form von kleinen Permanentmagneten 3, 3a eingearbeitet, denen jeweils ein Sensor 4, 4a, vorzugsweise ein Hallsensor zugeordnet ist. Vorzugsweise ist jeder Führungsrolle 2, 2a mindestens ein Hallsensor zugeordnet.
Werden die Führungsrollen 2, 2a in Rotation versetzt, so rotieren die Magnete 3, 3a um die Achse 6 und passieren in bestimmten zeitlichen Abständen den Sensor 4 bzw. 4a, der daraufhin ein elektrisches Signal abgibt. Dieses Signal wird von einer elektronischen Auswerteeinrichtung 24 erfasst und verarbeitet. Die Auswerteeinrichtung 24 ist vorzugsweise ein Teil der Webmaschinensteuerung 18, siehe auch Figur 1. Die elektrischen Signale der Sensoren 4, 4a werden der Auswerteeinrichtung 24 über Kabel 8 zugeleitet.

In einer bevorzugten Ausführung können in die Führungsrollen 2, 2a mehrere Magnete 3 bzw. 3a eingearbeitet sein, wobei die Magnete, bezogen auf die Achse 6, auf einer Kreislinie in unterschiedlichem Drehwinkel zueinander angeordnet sind. Auf der gleichen Kreislinie liegt der Detektionsbereich der Sensoren 4, 4a. Die jeweiligen Magnete 3 und 3a, von z.B. jeweils drei Magneten, schließen z.B. einen Winkelbereich von 0° bis 90° ein.

Durch eine solch Magnetanordnung ergeben sich in Abhängigkeit von der Schussdichte und der Maschinendrehzahl pro Umdrehung der Führungsrollen 2, 2a drei zeitlich nacheinander folgende Signale 11, 12 ,13 bzw. 11a, 12a, 13a, wie diese in Figur 6 dargestellt sind. Der Winkelabstand bzw. der von der Maschinendrehzahl abhängige zeitliche Abstand der Signale 11,12,13 bzw. 11a, 12a, 13a entspricht dem Winkelabstand 45° und 90° der Magnete an der Führungsrolle 2,2a. Beginnend mit dem Signal 11', 11a' wiederholt sich die Signalfolge bei jeder Umdrehung der Führungsrollen 2, 2a.
Wird die Webmaschine 16 gestartet und arbeitet auf ihrer Nenndrehzahl, erfasst die elektronische Auswerteeinrichtung 24, die z.B. als eine selbstlernende
Mikrocomputersteuerung ausgebildet sein kann, zunächst die zeitliche Folge der Sensor-Signale 11, 12, 13 bzw. 11a, 12a, 13a, d.h. die Zeitabstände zwischen den Signalen, und überwacht dann ihr regelmäßiges Auftreten bei fortschreitenden Webbetrieb. Werden ein oder mehrere zu erwartende Signale 11, 12, 13 bzw. 11a, 12a, 13a gar nicht oder nicht in einem bestimmten, vorwählbaren Zeitrahmen registriert, ist das ein Merkmal für eine Störung in der Fangleistenabführung. Wird eine der Fangleisten 21, 21a gar durch einen bestimmten Umstand zurückgezogen, so bewirkt das eine entgegengesetzte Rotation der zugeordneten Führungsrolle 2,2a, was durch die entgegengesetzt auftretende Signalfolge 13, 12, 11 bzw. 13a, 12a, 11a erkannt werden kann. Dabei müssen zumindest zwei Magnete z.B. 3 bzw. 3a am Sensor 4 bzw. 4a in der entgegengesetzten Drehrichtung vorbeilaufen. Jede so erkannte Störung des Fangleistenabzugs kann zur Signalisierung einer Störung und/oder eines Maschinenstillstands verwendet werden.

In einer zweiten Ausführung der Erfindung nach Figur 2A umfasst die Überwachungseinrichtung 1 wiederum zwei Führungsrollen, und zwar für eine linke Fangleiste 21 und rechte Fangleiste 21a, die vorzugsweise mit jeweils nur einem Magnet 3 bzw. 3a versehen sind. Jeder Führungsrolle 2, 2a sind nun zwei hintereinander (nebeneinander) angeordnete Sensoren 9, 10 bzw. 9a, 10a zugeordnet, welche das Passieren des Magneten 3 bzw. 3a überwachen. Bei einem störungsfreien Webmaschinenbetrieb ergibt sich ein Signalbild gemäß Figur 7, d.h. z.B. Sensor 9 bzw. 9a schaltet immer vor dem Sensor 10 bzw. 10a, so dass sich zeitlich gegeneinander versetze Signalimpulse 14, 15; 14a, 15a ergeben. Die Signale 14, 15 ; 14a, 15a können sich auch überlappen. Der typische zeitliche Versatz sowie die periodische Wiederkehr der Signale 14, 14' bzw. 14a, 14a' und 15, 15' bzw. 15a, 15a' bei jeder Umdrehung der Führungsrolle 2, 2a wird von der Auswerteeinrichtung 24 überwacht. Ändert sich die Signalfolge bei unveränderter Webmaschinendrehzahl, so ist dies ein Anzeichen für eine Störung beim Fangleistenabzug. Wird eine Fangleiste 21, 21a durch einen bestimmten Umstand zurückgezogen, so ändern sich die Signale insofern, dass der Sensor 10 bzw. 10a vor dem Sensor 9 bzw. 9a schaltet, und das Signal 15, 15a vor dem Signal 14, 14a abgegeben wird.

Figur 3 zeigt eine gegenüber der Figur 2 modifizierte Ausführung der Überwachungseinrichtung 1. Die Führungsrollen 2, 2a sind auch hier rotierbar auf der Achse 6 und zwar innerhalb jeweils einer U-förmigen Ausnehmung 7, 7a des Trägerteils 5 angeordnet. In einer Seitenwand 2', 2a' der betreffenden Führungsrolle 2, 2a ist umfangsseitig wenigstens ein Magnet 3 bzw. 3a integriert. Diametral dem wenigstens einen Magnet 3, 3a gegenüberliegend ist in einer Platine 26 ein Sensor 4 bzw. 4a angeordnet.
Das Wirkprinzip dieses Ausführungsbeispiels unterscheidet sich gegenüber dem der Figur 2 nicht; von Vorteil ist hier aber das verbesserte Handling.
Um einem falschen Einbau der Führungsrollen 2, 2a in dem Träger 5 entgegenzuwirken, ist der Durchmesser einer Seitenwand 2', 2a' gegenüber dem Durchmesser der anderen Seitenwand größer ausgebildet.
Die mit dem wenigstens einen Magnet 3, 3a ausgerüstete Umfangsfläche der im Durchmesser größeren Seitenwand läuft in einer entsprechend ausgebildeten Nut 5' bzw. 5" des Gehäuses 5. Eine derartige Maßnahme verhindert, dass die Führungsrolle 2, 2a um 180° verdreht in die Vorrichtung eingebaut wird, wodurch folglich auch keine elektrischen Signale aus der Rotation der Führungsrollen 2, 2a erzeugt werden können.

Figur 4 zeigt eine Überwachungseinrichtung 1 in der die Führungsrollen 2, 2a drehfest auf der Achse 6 angeordnet sind und die Achse 6 selbst drehfest in dem Träger 5 aufgenommen ist.

In der Führungsrollen-Kehlung 2', 2a' der Führungsrolle 2, 2a ist je ein piezoelektrisches Element 27 bzw. 27a integriert, über welches die jeweilige Fangleiste 21, 21a gezogen wird. Die dabei entstehenden elektrischen Signale sind ein Indiz für einen intakten Fangleistenabzug. Das piezoelektrische Element 27 bzw. 27a ist über eine nicht dargestellte Signalleitung 8, siehe auch Figur 2 und 3, mit der Auswerteeinrichtung 24 verbunden.

In Figur 5 erfolgt die Überwachung des Abziehens der intakten Fangleiste 21 bzw. 21a mittels einer an sich bekannten, drehangetriebenen Fangleisten-Abzieheinrichtung 25 bzw. 25a. Erfindungswesentlich ist hier, dass die jeweilige Fangleisten-Abzieheinrichtung mit einem drehmomentgeregelten elektromotorischen Antrieb 28, 28a wirkverbunden ist. Bei nicht vorhandener Spannkraft in einer der abzuziehenden Fangleisten 21, 21a wird der Antrieb eine von der Abziehdrehzahl (Nenndrehzahl) höhere Drehzahl realisieren. Diese Drehzahldifferenz wird in der Auswerteeinrichtung 24 erfasst und als Indiz für eine gerissene Fangleiste interpretiert.

### Zeichnungslegende

- 1: Überwachungseinrichtung
- 2: Führungsrolle
- 2': Kehlung
- 2a: Führungsrolle
- 2a': Kehlung
- 2b: Seitenfläche
- 2b': Seitenfläche
- 3: Markierung
- 3a: Markierung
- 4: Sensor
- 4a: Sensor
- 5: Träger
- 5': Nut
- 5": Nut
- 6: Achse
- 7: Ausnehmung
- 7a: Ausnehmung
- 8: Kabel
- 9: Sensor
- 9a: Sensor
- 10: Sensor
- 10a: Sensor
- 11: Impuls
- 11a: Impuls
- 11': Impuls
- 11a': Impuls
- 12: Impuls
- 12a: Impuls
- 13: Impuls
- 13a: Impuls
- 14: Impuls
- 14a: Impuls
- 14': Impuls
- 14a': Impuls
- 15: Impuls
- 15a: Impuls
- 15': Impuls
- 15a': Impuls
- 16: Webmaschine
- 16a: Rahmen
- 17: Hauptantrieb
- 18: Webmaschinensteuerung
- 19: Gewebebahn
- 20: Bindepunkt
- 21: Fangleiste
- 21: Fangleiste
- 22: umlenkendes Mittel
- 22a: umlenkendes Mittel
- 23: Sammelbehälter
- 24: Auswerteeinrichtung
- 25: Fangleisten-Abzieheinrichtung
- 26: Platine
- 27: piezoelektrisches Element
- 27a: piezoelektrisches Element
- 28: Antrieb
- 28a: Antrieb

## Patentansprüche

1. Verfahren zum Überwachen des Abziehens von zeitweilig an einer Gewebebahn (19) vorhandenen Fangleisten (21,21a), die bei der Gewebeherstellung auf Webmaschinen gebildet werden, wobei jede Fangleiste (21,21a) nach deren Bildung von der Gewebebahn (19) abgetrennt und mittels Zugkraft über wenigstens ein umlenkendes Mittel (22,22a) und über eine die Zugkraft erzeugende Fangleisten-Abzieheinrichtung (25) einem Sammelbehälter (23) zugeführt werden und wonach das Abziehen der Fangleiste (21,21a) von Mitteln einer Überwachungseinrichtung (1) erfasst wird, **dadurch gekennzeichnet,** dass die Mittel in Zeitabständen aufeinander folgende elektrische Signale generieren, dass die generierten Signale einer elektronischen Auswerteeinrichtung (24) zugeführt werden, dass die Auswerteeinrichtung (24) selbständig die Zeitabstände der zugeführten Signale ermittelt, dass die Auswerteeinrichtung (24) die zeitlich definierte Wiederkehr der Signale überwacht und dass die Auswerteeinrichtung (24) bei Ausbleiben der definiert wiederkehrenden Signale eine Störmeldung generiert und/oder die Webmaschine stillsetzt.

2. Verfahren nach Anspruch 1, **dadurch gekennzeichnet,** dass die elektrischen Signale auf induktivem, kapazitivem, optischem, piezoelektrischem oder drehmomentabhängigem Wege erfasst werden.

3. Verfahren nach Anspruch 1 und 2, **dadurch gekennzeichnet,** dass bei induktiver, kapazitiver und optischer Singalerfassung eine von der Drehzahl der Webmaschine abhängige typische Signalfolge (11,12,13;11a, 12a, 13a) erzeugt wird.

4. Verfahren nach Anspruch 1 und 2, **dadurch gekennzeichnet,** dass bei piezoelektrischer Signalerfassung wenigstens ein von der Abzugsgeschwindigkeit der Fangleiste (21, 21a) abhängiges Signal erzeugt wird.

5. Verfahren nach Anspruch 1 und 2, **dadurch gekennzeichnet,** dass bei drehmomentabhängiger Signalerfassung wenigstens ein vom Drehmoment der Fangleisten-Abzieheinrichtung abhängiges Signal erzeugt wird.

6. Verfahren nach den Ansprüchen 1 bis 5, **dadurch gekennzeichnet,** dass die Überwachungseinrichtung (1) mit der Auswerteeinrichtung (24) über ein Bus-System, insbesondere CAN-Bus System, kommuniziert.

7. Vorrichtung zum Überwachen des Abziehens von zeitweilig an einer Gewebebahn (19) vorhandenen Fangleisten (21,21a), die bei der Gewebeherstellung auf Webmaschinen gebildet werden, wobei jede Fangleiste (21,21a) nach deren Bildung von der Gewebekante (19) abgetrennt und mittels einer Fangleisten-Abzieheinrichtung (25) über umlenkende Mittel (22,22a) einem Sammelbehälter (23) zugeführt werden, **gekennzeichnet durch** eine jeder Fangleiste (21,21a) nach den umlenkenden Mitteln (22,22a) zugeordnete, drehbar gelagerte Führungsrolle (2,2a) mit wenigstens einer Markierung (3,3a) und mit wenigstens einem gegenüber jeder Markierung (3,3a) ortsfesten Sensor (4,4a).

8. Vorrichtung zum Überwachen des Abziehens von zeitweilig an einer Gewebebahn (19) vorhandenen Fangleisten (21,21a), die bei der Gewebeherstellung auf Webmaschinen gebildet werden, wobei jede Fangleiste (21,21a) nach deren Bildung von der Gewebekante (19) abgetrennt und mittels einer Fangleisten-Abzieheinrichtung (25) über umlenkende Mittel (22,22a) einem Sammelbehälter (23) zugeführt werden, **gekennzeichnet durch** eine jeder Fangleiste (21,21a) nach dem umlenkenden Mittel (22,22a) zugeordnete, drehfeste Führung (2,2a) mit einem in der Führung angeordneten piezoelektrischen Sensor (27,27a).

9. Vorrichtung zum Überwachen des Abziehens von zeitweilig an einer Gewebebahn (19) vorhandenen Fangleisten (21,21a), die bei der Gewebeherstellung auf Webmaschinen gebildet werden, wobei jede Fangleiste (21,21a) nach deren Bildung von der Gewebekante (19) abgetrennt und mittels einer Fangleisten-Abzieheinrichtung (25) über umlenkende Mittel (22,22a) einem Sammelbehälter (23) zugeführt werden, **dadurch gekennzeichnet,** dass jeder Fangleiste (21,21a) eine Fangleisten-Abzieheinrichtung (25,25a) zugeordnet ist, wobei jede Fangleisten-Abzieheinrichtung einen drehmomentgeregelten elektromotorischen Antrieb (28,28a) besitzt und wobei der Antrieb (28,28a) die Überwachungseinrichtung bildet.

10. Vorrichtung nach Anspruch 7, **dadurch gekennzeichnet,** dass die Markierung (3,3a) aus einem an oder in der Führungsrolle (2,2a) befestigten Magneten besteht.

11. Vorrichtung nach Anspruch 7, **dadurch gekennzeichnet,** dass die Markierung (3,3a) eine an der Führungsrolle (2,2a) angebrachte optische Markierung ist.

12. Vorrichtung nach Anspruch 7 bis 11, **dadurch gekennzeichnet,** dass mehrere Markierungen (3,3a) unter unterschiedlichen Drehwinkelabständen in oder an der Führungsrolle (2,2a) angeordnet sind.

13. Vorrichtung nach Anspruch 7, **dadurch gekennzeichnet,** dass die Führungsrolle (2,2a) durch Reibschluss zwischen der Fangleiste (21,21a) und der Führungsrolle (2,2a) angetrieben ist.

14. Vorrichtung nach Anspruch 7, **dadurch gekennzeichnet,** dass der Sensor (4,4a) ein Hallsensor ist.

15. Vorrichtung nach Anspruch 7, **dadurch gekennzeichnet,** dass der Sensor (4,4a) ein optischer Reflektionssensor ist.

16. Vorrichtung nach Anspruch 7, **dadurch gekennzeichnet,** dass der Sensor (4,4a) ein kapazitiver Sensor ist.

17. Vorrichtung nach Anspruch 7, **dadurch gekennzeichnet,** dass am Träger (5) mehrere voneinander drehwinkelbeabstandet angeordnete, ortsfeste Sensoren (9, 10; 9a, 10a) vorgesehen sind.

18. Vorrichtung nach Anspruch 8, **dadurch gekennzeichnet,** dass die Führung aus einer Kehlung (2',2a') besteht und der piezoelektrische Sensor (27,27a) in der Kehlung (2',2a') integriert ist.

19. Vorrichtung nach einem der Ansprüche 7 bis 9, **dadurch gekennzeichnet,** dass die elektronische Auswerteeinrichtung (24) zur Verarbeitung der von der Überwachungseinrichtung (1,28,28a) kommenden Signale vorgesehen ist.

20. Vorrichtung nach einem der Ansprüche 7 bis 9, **dadurch gekennzeichnet,** dass die elektronische Auswerteeinrichtung (24) Bestandteil der Webmaschinensteuerung (18) ist.

21. Vorrichtung nach einem der Ansprüche 7 bis 9, **dadurch gekennzeichnet,** dass die elektronische Auswerteeinrichtung (24) Bestandteil der Überwachungseinrichtung (1,28,28a) ist.
